# EUROPÄISCHE PATENTSCHRIFT

(11) **EP 0 013 253 B1**
(45) Veröffentlichungstag und Bekanntmachung des Hinweises auf die Patenterteilung: **09.05.1984**
(21) Anmeldenummer: 79710014.6
(22) Anmeldetag: 13.12.1979
(51) Int. Cl.: E05B 49/00, E05B 27/00

(54) **Zylinderschloss mit Schlüssel zur mechanischen und/oder elektromechanischen Verriegelung**
Cylinder lock with key for mechanical and/or electromechanical latching
Serrure à cylindre avec clé prévue pour un verrouillage mécanique et/ou électromécanique

(30) Priorität: 13.12.1978 DE 2853655
(43) Veröffentlichungstag der Anmeldung: 09.07.1980
(73) Patentinhaber: Gelhard, Egon, D-53909 Zülpich (DE)
(72) Erfinder: Gelhard, Egon, D-53909 Zülpich (DE)
(74) Vertreter: Zipse, Erich, Dipl.-Phys.

## Beschreibung

Die Erfindung betrifft ein Zylinderschloss mit Schlüssel zur mechanischen und/oder elektromechanischen Verriegelung mit umcodierbaren Zuhaltungseinrichtungen und elektrische Ströme beeinflussenden oder erzeugenden Einrichtungen.

Es sind bereits mehrere Arten von Schloss-Schliess- und Schaltsystemen bekanntgeworden, die als Grundelement einen Schliesszylinder, im besonderen Fall einen Profil-Schliesszylinder, benutzen. Dabei werden die im Schliesszylinder angeordneten Zuhaltungen entweder durch das Kammprofil des eingesteckten Schlüssels rein mechanische in die Freistellung gebracht oder im Schlüssel sind Permanentmagnete angeordnet, die mit Permanentmagneten an den Zuhaltungen korrespondieren und dadurch den Öffnungs-oder Schliessvorgang auslösen. Ferner sind Anordnungen bekanntgeworden, bei denen durch den Schlüsselkamm oder das Schlüsselprofil Kontakte für einen Stromfluss oder eine Signalübertragung geschlossen bzw. geöffnet werden, wobei die zusätzliche Profilierung des Schlüssels eine Vergrösserung der Variationsmöglichkeit darstellt.

Es ist ferner eine mittels Magnetschlüssel betätigbare elektrische Schaltteile enthaltende Verriegelungseinrichtung, bestehend aus einem Magazingehäuse zur Aufnahme der Schaltteile, vorzugsweise Reed-Schalter, bekanntgeworden, die von mehreren im Schlüssel angeordneten Permanentmagneten bei in das Magazin eingestecktem Schlüssel beeinflusst werden und entsprechend dem vorgeschriebenen Code die Betätigung der Verriegelungseinrichtung bewirken. Dabei ist bei der bekannten Einrichtung die Möglichkeit vorgesehen, dass die sowohl aus Öffnern und Schliessern bestehenden Reed-Schalter als auch die im Schlüssel angeordneten Permanentmagnete einsetzbar gegeneinander auszutauschen bzw. umzustecken sind. Auf diese Weise kann der Schlüsselcode vom Benutzer selbst ohne Zuhilfenahme von Spezialwerkzeugen und ohne Kenntnis der Codierung durch fremde Personen eingestellt werden.

Bei den Schliess-, Schloss- und Schaltsystemen, die nach dem Stromschlussverfahren arbeiten oder aber die Signalübertragung für elektronische Bauelemente steuern, ist die Veränderung des Codes durch den befugten Benutzer ohne spezielle Werkzeuge und fachgerechte Eingriffe nicht möglich. Da ferner in den genormten Abmessung für Profil-Schliesszylinder normalerweise fünf, maximal sieben durch das Schlüsselprofil betätigte Zuhaltungen untergebracht werden können, ist die mögliche Variation für Sicherheitsanlagen nicht ausreichend. Da schliesslich der Schlüsselkanal bei allen bisher bekannten Ausführungsformen auf rein mechanischer, elektrischer oder elektronischer Basis im drehbaren Zylinderkern angeordnet ist, ist es relativ leicht möglich, durch Aufbohren des Schlüsselkanals unmittelbar an den Riegel oder die Rieglkupplung zu gelangen und auch bei durch das Aufbohren unbeweglich gewordenen Zuhaltungen den durch das System geschützten Gegenstand zu öffnen.

Bei Einschlüssel-Anlagen wird, soweit bekannt, für die abzuschliessenden, zu sichernden oder zu schaltenden Gegenstände mehrfach das gleiche hochwertige System verwendet, d. h. das System wird nach dem Anwendungsfall ausgewählt, der die höchste Sicherheitsstufe benötigt, obwohl dies für die weiteren Anwendungsfälle nicht notwendig wäre. So müssen Zwischen- und Verbindungstüren, die mit einer Gebäude-, Schliess- und Alarmanlage ausgerüstet sind, mit dem gleichen hochwertigen System ausgerüstet werden, wodurch die Anlage wesentlich verteuert wird.

Bei den mittels Permanentmagneten betätigten Verriegelungseinrichtungen sind verhältnismässig voluminöse und komplizierte Gehäuse zur Aufnahme der Einzelteile erforderlich, die nicht ohne besonderen Umbau in mit bereits normalen Zylinderschlössern ausgerüstete Schloss-Anordnungen eingesetzt werden können.

Die US-A- 2 024 497 betrifft ein Schloss mit Schlüssel, bei dem der Schlüssel in den Schliesskanal gesteckt wird, wobei federbelastete Sitfe die einzelnen Vorsprünge des Schlüssels abtasten und bei Einführung des zum Schloss passenden Schlüssels eine Drehung des Knopfes 2 zur Freigabe des Schlosses ermöglichen (Fig. 3 und Spalte 2, Zeilen 10 bis 17). Eine Möglichkeit der Selbstcodierung durch den Benutzer ohne Werkzeuge in Verbindung einer mechanischen und elektromechanischen Codierung ist bei der genannten Schlossanordnung nicht möglich.

Die DE-A- 20 00 433 betrifft eine Verriegelungseinrichtung, bei welcher unter anderem der Schlüssel mit mehreren Kontaktelementen 100 bis 110 versehen ist, die mit Widerständen R1 bis R6 verbunden sind. Es ist ein einstellbarer Widerstand R5 vorgesehen, der über ein Antriebsmittel mit einer Einstellscheibe IS verbunden ist, die eine Anzeigemarkierung IM aufweist, welche auf bestimmte Zahlenwerte einstellbar ist. Durch diese Anordnung kann nur der Wert des Widerstandes R5 eingestellt werden, es ist aber nicht möglich, die einzelnen Widerstände auszuwechseln.

Die FR-A- 2 388 966 betrifft ebenfalls nur ein mechanisches Schloss, wie es schon in der vorgenannten US-A- 2024 497 beschrieben ist und bei welchem federbelastete Stifte die Einkerbungen den Schlüssel 4 abtasten. Mit diesem Schloss ist es nicht möglich, miteinander korrespondierende, auswechselbare und codierbare mechanische und elektrische Elemente vorzusehen, die vom Benutzer selbst leicht verändert werden können.

Die DE-A- 22 57 621 betrifft ein mit einer Alarmeinrichtung verbundenes Zylinderschloss, bei welchem ein Schalter 13 vorgesehen ist, der durch einen Verschlussschieber betätigt wird. Auch hierbei sind weder am Schlüssel (Fig. 9) noch am Schlosskanal (Fig. 1 und Fig. 3) miteinander kooperierende, auswechselbare und codierbare mechanische und elektrische Ströme beeinflussende oder erzeugende Einrichtungen vorgesehen.

Der vorliegenden Erfindung liegt daher die Aufgabe zugrunde, ein Zylinderschloss mit Schlüssel für eine mechanische, elektromechanische oder elektronische Betätigungsart zu schaffen, das in dem genormten Einbauraum eines herkömmlichen Profilschliesszylinders untergebracht werden kann, und das mit höchster Variationszahl vom Benutzer selbst umcodierbar ist, eine grösstmögiche Aufbohrsicherheit besitzt und zudem preisgüngstig hergestellt werden kann.

Zur Lösung der gestellten Aufgabe wird ein Zylinderschloss mit Schlüssel zur mechanischen und/oder elektromechanischen Verriegelung mit umcodierbaren Zuhaltungseinrichtungen und elektrische Ströme beeinflussenden oder erzeugenden Einrichtungen vorgeschlagen, wobei der Schlüsselkanal zur Einführung des Schlüssels in dem flachen Steg des Schliesszylindergehäuses, das den Drehzylinder aufnimmt, angeordnet ist, welches dadurch gekennzeichnet ist, auswechselbare und codierbare mechanische Einrichtungen, wie Stifte, zur mechanischen Verriegelung und elektrische Ströme beeinflussende oder erzeugende Einrichtungen, wie Widerstände, Induktivitäten, Kapazitäten oder Halbleiter, zur elektromechanischen Verriegelung oder sonstigen beliebigen Signalauslösung aufweisen.

Das erfindungsgemässe Zylinderschloss weist den Vorteil auf, dass der Schlüssel selbst, der nunmehr nur noch in den Steg des Zylindergehäuses eingeschoben wird und nicht mehr durch ein Drehmoment beansprucht wird, am oberen Kamm auswechselbare oder vertauschbare Zähne zur Betätigung der mit diesen längenmässig abgestimmten Stifte aufnehmen kann. Ferner können im Innern des Schlüssels für genormte Profilzylinder maximal bis sechs auswechselbare und/oder vertauschbare elektrische Ströme beeinflussende oder erzeugende Einrichtungen, wie beispielsweise Miniatur-Blockwiderstände, mt Steckkontakten angordnet werden, wobei diese Wiederstände sowohl nach den im Stromschlussverfahren arbeitenden Systemen als auch als Kontakte für eine Schaltung rein elektronischer Einrichtungen dienen.

Anstelle der Miniatur-Widerstände können selbstverständlich auch beliebige andere aktive und passive elektrische Bauteile, wie Induktivitäten, Kapazitäten oder Halbleiter, eingesetzt werden.

Durch die Austauschbarkeit des Zylinderschlosses mit Schlüssel gemäss der Erfindung gegen herkömmliche Profil-Zylinderschlösser ist es möglich, Schlosssysteme unterschiedlicher Art an Türen, Fenstern, Schränken, Behältern, Toren, Schaltuhren usw. und Schaltsysteme für zentrale Schliess-, Alarm- und Meldeanlagen aller Art mit nur einem Schlüssel zu betätigen, wobei sowohl die unterschiedlichen Schloss- und Schalteinrichtungen als auch der kombinierte Schlüssel vom befugten Anwender ohne Zuhilfenahme besonderer Werkzeuge oder Vorrichtung umcodiert werden kann, wobei diese Änderung im mechanischen, elektrischen oder elektronischen Teil einzeln oder zusammen vorgenommen werden muss.

Weitere Ausgestaltungen des erfindungsgemässen Zylinderschlosses mit Schlüssel sind in den Unteransprüchen im einzelnen dargestellt.

Es ist noch hervorzuheben, dass, wenn das erfindungsgemässe Zylinderschloss auf einen Profildoppelzylinder übertragen wird, durch das Einschieben des Schlüssels in den Steg des Zylindergehäuses die Kupplungen für die Verbindung von Drehzylinder und der Riegelbetätigung über einen Zwischenhebel geschlossen werden.

Für die Betätigung von Schaltanlagen entfällt die ganze Drehzylinderbaugruppe mit Kupplung und Verriegelungsantrieb, und es ist lediglich ein Schlüsselgehäuse mit glattem Schlüsselkanal und darin eingebetteten Gegenkontakten erforderlich.

Die Vorteile des erfindungsgemässen Zylinderschlosses mit Schlüssel sind folgende.
1. Es wird nur ein Schlüssel für unterschiedliche Schloss-, Schliess- und Schaltsysteme auf rein mechanischer und/oder elektrischer und/oder elektronischer Basis benötigt.
2. Man erhält eine grösste Variationszahl durch bis zu zehn mechanische Zuhaltungen mit je vier Paarungsvarianten in Verbindung mit
3. bis maximal sechs Steckwiderständen zu je zwanzig Widerstandgruppen, d.h. 3,6 Trillionen praktische nutzbare Variationen.
4. Es ist eine leichte Umcodierung durch denbefugten Benutzer sowohl der Zahn-Stift-Paarungen als auch der Vergleichswiderstände möglich.
5. Es ist eine leichte und bedienungsfreundliche Handhabung durch einfaches Einschieben des Schlüssels in einen feststehenden Schlüsselkanal und Einbringung der Kräfte für die Riegelbetätigung über einen Drehknopf oder Griff möglich.
6. Es ist eine grösstmöglichste Aufbruchsicherheit gegeben, da der Schlüsselkanal nicht im Drehzylinder angeordnet ist.

Anhand der Zeichnungen soll am Beispiel von Ausführungsvarianten die Erfindung näher erläutert werden.

In den Zeichnungen zeigen
Fig. 1 einen Längsschnitt durch einen Profil-Doppelzylinder mit einem eingesteckten Schlüssel in vereinfachter Darstellung,
Fig. 2 einen Querschnitt durch einen Profilzylinder mit Schnittebene in der Mitte vom Drehzylinder und eingestecktem Schlüssel in vereinfachter Darstellung,
Fig. 3 einen Querschnitt durch eine Profil-Doppelzylinder mit Riegelbetätigung in vereinfachter Darstellung,
Fig. 4 einen Längsschnitt durch eine Schalteinrichtung mit dem Schlüssel in vereinfachter Darstellung.
Fig. 5 einen zur Umcodierung geöffneten Schlüssel in vereinfachter perspektivischer Darstellung.

Wie sich aus Fig. 1 ergibt, sind im Schliesszylindergehäuse in einer glatten durchgehenden, längsverlaufenden Bohrung 2 die beiden Drehzylinder 3 eingeschoben. Im Steg 4 des Schliessfachzylindergehäuses 1 sind beiseitig je ein Schlüsselkanal 5 angeordnet, wobei der obere um 90° gedreht ist. Jeder Drehzylinder 3 trägt am äusseren Ende je einen Knopf oder Drehgriff 6, am inneren Ende je eine Schlitzkupplung 7. Jeder Drehzylinder ist mit mehreren querverlaufenden Bohrungen 8 versehen, in die die Kernstifte 9, die Schraubendruckfedern 10 mit ihren Federgehäusen 11 eingeschoben sind. Als zusätzliche Aufbohrsicherung dient ein gehärteter Stahlstift 12. Ein seitlich eingeschraubter Haltestift 13 (Fig. 2) fixiert durch sein Eintauchen in eine umlaufende Ringnut 14 die axiale Lage des Drehzylinders 3.

Ebenfalls in diese Ringnut 14 ragt ein Führungsstift 15 hinein, der in einer Leiste 16 steckt, die die axial verschiebbaren Zwischenstifte 17 in ihren Bohrungen aufnimmt, so dass nach Herausdrehen des Haltestiftes 13 (Fig. 2) der Drehzylinder 3 und die Leiste gemeinsam herausgezogen werden können.

Die Schlitzkupplungen 7 am Drehzylinder 3 werden über je ein Kupplungsstück 18 dann kraft- und formschlüssig mit der Schliessnase 19 verbunden, wenn sie durch den eingesteckten Schlüssel 20 mittels der Einrückhebel 21 in Richtung der Schliessnase 19 verschoben werden und in diese einrasten. Damit wird erreicht, dass immer nur der Drehzyliner 3 eine Ankupplung an die Schliessnase 19 erhält, bei dem ein Schlüssel 20 ganz in den Schlüsselkanal 5 eingeschoben würde.

Der Schlüssel 20 selbst, im Ausführungsbeispiel als Flachschlüssel ausgebildet, nimmt in seinem hohlen Schlüsselkörper zunächst die Miniatur-Widerstände 22 auf, die mit Kontaktstiften 23 in eine Trägerleiste 24 eingesteckt sind und etwas aus der Trägerleiste herausragen. Die Gegenkontakte 25 sind auf Kontaktfedern 26 aufgesetzt, die in Gehäusenuten 27 isoliert eingebettet sind.

Die Kontaktfedern dienen gleichzeitig als Leiterbahnen und stellen eine zuverlässige Stromübertragung sicher.

Am oberen Kamm 28 (Fig. 5) des Schlüsselkörpers 20 ist eine weitere Aufnahmeleiste 29 eingesteckt, die eine den Zuhaltungen entsprechende Anzahl von auswechselbaren Zähnen 30 aufnimmt, die in ihrer Zahnhöhe auf die mit ihnen korrespondierenden Zwischenstifte 17 abgestimmt sind, also ein zusammengehörendes Zahn-Stift-Paar bilden. Die Steckschraube 31 sichert die Verbindung zwischen Aufnahmeleiste 29 und dem Schlüsselkörper 20.

Die Fig. 2 zeigt einen Querschnitt durch den als mögliches Ausführungsbeispiel in Fig. 1 dargestellten Erfindungsgegenstand mit der Schnittebene durch den Drehzylinder 3 und den eingeschobenen Schlüssel 20 genau durch eine Zahn 30 - Zwischenstift 17 - Paarung. Die Länge von Zahn 30 und Zwischenstift 17 ist so abgestimmt, dass der durch den Zwischenstift verschobene Kernstift 9 mit dem Aussendurchmesser des Drehzylinders bündig wird und damit die Drehung des Drehzyfinders freigibt.

Gleichzeitig treffen aber auch im unteren Teil des Schlüssels 20 die Kontaktstifte 23 mit den abgefederten Gegenkontakten 25 zusammen, so dass an jeweils zwei der in den Nuten 27 isoliert eingebetteten Kontaktfedern 26 eine elektrische Spannung gelegt werden kann, bei der dann ein . vom Miniatur-Widerstand 22 bestimmter Strom fliesst, der zu weiteren Steuerzwecken auf rein elektrischer oder elektronischer Grundlage verwendet wird.

Durch Auswechseln der Miniatur-Widerstände 22 oder Vertauschen ergibt sicht die Variationsbreite im elektrischen Teil auf ähnliche Art, wie dies durch Vertauschen oder Auswechseln der Zahn-Stift-Paarung im mechanischen Teil erfolgt.

Fig. 3 zeigt ebenfalls einen Querschnitt durch eine mögliche Ausführungsform des Erfindungsgegenstandes nach Fig. 1 mit der Schnittebene im Kupplungsteil. In dieser Darstellung wird deutlich, dass der Einrückhebel 21 um den Stift 32 schwenkbar gelagert ist. Der Einrückhbel 21 wird an seinem unteren Ende durch den Schlüsselkörper 20 verschoben, wobei das Kupplungsstück 18 in die entsprechende Nut der Schliessnase 19 einrückt. Die Schliessnase ist um 90° ausgeschwenkt dargestellt.

Fig. 4 zeigt einen Längsschnitt durch eine Schalteinrichtung in vereinfachter, unmasstäblicher Darstellung, die durch den Schlüssel 20 betätigt wird.

Dabei kann das Schaltgehäuse 33 formlich dem jeweiligen Verwendungszweck angepasst sein, es muss nur einen Schlüsselkanal 5 aufweisen, in dessen Grund Aussparungen angeordnet sind, durch die die federbelasteten Gegenkontakte 26 mit den Kontaktstiften 23 der Miniatur-Widerstände 22 bei eingeschobenem Schlüssel 20 zur Berührung kommen.

Die auswechselbaren Zähne 30 in der Aufnahmeleiste 29 des Schlüssels 20 haben hierbei keine Funktion.

Fig. 5 zeigt einen zum Zwecke der Umcodierung zerlegten Schlüssel in perspektivischer Darstellung.

Nach Herausdrehen der Stiftschraube 31 aus dem Schlüsselkörper 20 lässt sich die Trägerleiste 24 mit den eingesteckten Miniatur-Widerständen 22 aus dem Schlüsselkörper 20 herausziehen, so dass die Positionen der Miniatur-Widerstände 22 durch solche mit anderen Widerstandswerten ersetzt werden können.

Ebenfalls lässt sich die Leiste 16 mit den Zwischenstiften 17 aus dem Schliesszylindergehäuse 1 herausziehen, so dass die Zwischenstifte in ihrer Position vertauscht oder durch solche anderer Länge ersetzt werden können. Dabei ist nur darauf zu achten, dass auch gleichzeitig die Zähne 30 im Schlüssel 20 mit getauscht werden müssen, und zwar in der Weise, dass korrespondierende Länge angepasst werden.

Es ist ferner hervorzuheben, dass anstelle der Widerstände 22 auch andere elektrische oder elektronische Bauteile eingesetzt werden können. So können hierbei auch Halbleiter, integrierte Schaltungen, Kapazitäten oder Induktivitäten eingesetzt werden, die mit entsprechenden Kontaktstiften versehen sind und die mit den über Leitungen verbundenen elektrischen und elektronischen Bauteilen in Verbindung stehen.

## Patentansprüche

1. Zylinderschloss mit Schlüssel zur mechanischen und/oder elektromechanischen Verriegelung mit umcodierbaren Zuhaltungseinrichtungen und elektrische Ströme beeinflussenden oder erzeugenden Einrichtungen, wobei der Schlüsselkanal (5) zur Einführung des Schlüssels (20) in dem flachen Steg (4) des Schliesszylindergehäuses (1), das den Drehzylinder (3) aufnimmt, angeordnet ist, dadurch gekennzeichnet, dass Schlüssel (20) und Schlüsselkanal (5) miteinander kooperierende, auswechselbare und codierbare mechanische Einrichtungen, wie Stifte (17), zur mechanischen Verriegelung und elektrische Ströme beeinflussenende oder erzeugende Einrichtungen, wie Widerstände (22), Induktivitäten, Kapazitäten oder Halbleiter, zur elektromechanischen Verriegelung oder sonstigen beliebigen Signalauslösung aufweisen.

2. Zylinderschloss mit Schlüssel nach Anspruch 1, dadurch gekennzeichnet, dass der zur Betätigung der Schliessnase (19) an seinem äusseren Ende einen Drehknopf (6) aufweisende Drehzylinder (3) mehrere querverlaufende Bohrungen (8) aufweist, in welchen Kernstifte (9) mit Federn (10) eingesetzt sind, die über auswechselbare Zwischenstifte (17) mit im Schlüssel vorgesehenen Zähnen (30) zur Drehung des Drehzylinders (3) zusammenarbeiten.

3. Zylinderschloss mit Schlüssel nach Anspruch 1 und 2, dadurch gekennzeichnet, dass zwischen dem Drehzylinder (3) und der Schliessnase (19) ein Kupplungsstück (18) angeordnet ist, das erst nach Einschieben des Schlüssels (20) über einen Einrückhebel (21) eine kraft- und formschlüssige Verbindung zwischen dem Drehzylinder (3) und der Schliessnase (19) herstellt.

4. Zylinderschloss mit Schlüssel nach Anspruch 1 bis 3, dadurch gekennzeichnet, dass die Zwischenstifte (17) in einer Leiste (16) geführt werden, die gemeinsam nach dem Herausschrauben eines Haltestiftes (13) mit dem Drehzylinder (3) aus dem Schliesszylinder (1) herausgezogen werden können.

5. Zylinderschloss mit Schlüssel nach Anspruch 1 bis 4, dadurch gekennzeichnet, dass die mit den auswechselbaren Zwischenstiften (17) zusammenarbeitenden Zähne (30) des Schlüssels (20) in eine Aufnahmeleiste (29) auswechselbar und austauschbar eingesteckt sind, die im oberen Kamm (28) des Schlüssels (20) eingeführt und durch eine Stiftschraube (31) im Schlüssel (20) gehalten und fixiert wird.

6. Zylinderschloss mit Schlüssel nach einem oder mehreren der vorhergehenden Ansprüche, dadurch gekennzeichnet, dass die elektrischen Einrichtungen aus im hohlen Gehäuse des Schlüssels (20) angeordneten Miniatur-Wiederständen (22) bestehen, die auf eine Trägerleiste (24) ver-⁻ tauschbar und/oder auswechselbar aufgesteckt sind und mit dieser zusammen in dem Gehäuse des Schlüssels (20) eingeschoben und durch die Stiftschraube (31) gehalten und fixiert sind.

7. Zylinderschloss mit Schlüssel nach Anspruch 6, dadurch gekennzeichnet, dass die Miniatur-Widerstände (22) Kontaktstifte (23) aufweisen, die über die Trägerleiste (24) etwas herausragen und mit gehäusefesten, federnd und isoliert in Nuten geführten Gegenkontakten (25) zusammenarbeiten.

8. Zylinderschloss mit Schlüssel nach einem oder mehreren der Ansprüche 1 bis 5, dadurch gekennezeichnet, dass die elektrischen Einrichtungen aus Induktivitäten, Kapazitäten oder Halbleitern bestehen, die im Gehäuse des Schlüssels (20) auf einer Trägerleiste (24) vertauschbar und/oder auswechselbar aufgesteckt sind.

9. Zylinderschloss mit Schlüssel nach einem oder mehreren der vorhergehenden Ansprüche, dadurch gekennzeichnet, dass im Drehzylinder (3) ein gehärteter Stahlstift (12) als zusätzliche Aufbohrsicherung angeordnet ist.

10. Zylinderschloss mit Schlüssel nach einem oder mehreren der vorhergehenden Ansprüche, dadurch gekennzeichnet, dass der Drehknopf (6) aus Hartmetall besteht oder mit einer Hartmetall-oder gehärteten Stahlkappe versehen ist.

11. Zylinderschloss mit Schlüssel nach einem oder mehreren der vorhergehenden Ansprüche, dadurch gekennzeichnet, dass die auswechselbaren Zähne (30), die Zwischenstifte (17) und/ oder die elektrischen Einrichtungen (22) zur Bestimmung des Codes entsprechend gekennzeichnet sind.

12. Zylinderschloss mit Schlüssel nach einem oder mehreren der vorhergehenden Ansprüche, dadurch gekennzeichnet, dass im Schlüsselkanal, vorzugsweise am stirnseitigen Ende, ein elektrischer Schalter zur Auslösung beliebiger Steuersignale vorgesehen ist.

## Claims

1. Cylinder lock with key for mechanical and/or electromechanical latching with re-codable tumbler devices and devices which influence or produce electrical currents, in which the key channel (5) for inserting the key (20) is situated in the flat crosspiece (4) of the lock cylinder casing (1) which receives the turning cylinder (3), characterised in that the key (20) and key channel (5) have interacting, interchangeable and codable mechnical devices, such as pins, for mechanical latching and devices which influence or produce electrical currents, such as resistances (22), inductances, capacitances or semi-conductors, for electromechanical latching or other desired signal triggering.

2. Cylinder lock with key according to Claim 1, characterised in that the turning cylinder having a rotary button (6) at its outer end for activating the locking stud (19) has several transverse bores (8) in which core pins (9) with springs (10) are located, which work in conjunction with teeth (30) in the key via interchangeable connecting pins to rotate the revolving cylinder (3).

3. Cylinder lock with key according to Claims 1 and 2, characterised in that a coupling piece (18) is disposed between the turning cylindre (3) and the locking stud (19), which produces a force-locking and form-locking connection between the turning cylinder (3) and the locking stud (19) via an engaging lever (21) only after the key (20) is inserted.

4. Cylinder lock with key according to Claims 1 to 3, characterised in that the connecting pins (17) are situated in a shaft (16), which may be removed together with the turning cylinder (3) form the lock cylinder casing (1) after screwing out a retaining pin (13).

5. Cylinder lock with key according to Claims 1 to 4, characterised in that the teeth (30) of the key (20) which cooperate with the interchangeable connecting pins (17) are inserted replaceably and interchangeably into a receiving shaft (29), which is situated in the upper cam (28) of the key (20) and is retained and fixed in the key (20) by a stud screw (31).

6. Cylinder lock with key according to one or more of the preceding Claims, characterised in that the electrical devices consist of miniature resistances (22) arranged in the hollow casing of the key (20), which are interchangeably and/or replaceably secured on a carrying shaft (24) and which are inserted together with the latter in the casing of the key (20) and are retainded and fixed by the stud screw (31).

7. Cylinder lock with key according to Claim 6, characterised in that the miniature resistances (22) have contact pins (23) which project somewhat beyond the carrying shaft (24) and which cooperate with opposed contacts (25) which are solid- cased, resilient and insulatedly retained in slots.

8. Cylinder lock with key according to one or more of Claims 1 to 5, characterised in that the electrical devices consist of inductances, capacitances or semi-conductors which are interchangeably and/or replaceably inserted in the casing of the key (20) on a carrier shaft (24).

9. Cylinder lock with key according to one or more of the preceding Claims, characterised in that a hardened steel pin (12) is located in the turning cylinder (3) as an additional security against drilling out.

10. Cylinder lock with key according to one or more of the preceding Claims, characterised in that the rotary button (6) is made of hard metal or is provided with a hard metal or hardened steel cap.

11. Cylinder lock with key according to one or more of the preceding Claims, charcterised in that the interchangeable teeth (30), the connecting pins (17) and/or the electrical devices (22) are suitably marked to identify the code.

12. Cylinder lock with key according to one or more of the preceding claims, characterised in that an electrical switch for triggering any desired control signals is provided in the key channel, preferably at the front-face end.

## Revendications

1. Serrure à cylindre avec clé prévue pour un verrouillage mécanique et/ou électromécanique avec dispositifs de retenue pouvant être transcodés et dispositifs influençant ou engendrant des courants électriques, le conduit de clé (5) pour l'introduction de la clé (20) étant disposé dans l'aile plate (4) du corps de cylindre de fermeture (1 qui loge le cylindre tournant (3), caractérisé en ce que la clé (20) et le conduit de clé (5) présentent des agencements mécaniques coopérant entre eux, interchangeables et codables tels que des chevilles (17) pour le verrouillage mécanique et des dispositifs influençant ou engendrant des courants électriques, tels que des résistances (22), des inductances, des capacités ou des semi-conducteurs, pour le verrouillage électromécanique ou un autre déclenchement quelconque du signal.

2. Serrure à cylindre avec clé selon la revendication 1, caractérisée en ce que le cylindre tournant (3), présentant à son extrémité extérieure un bouton tournant (6) pour l'actionnement du bec de fermeture (19), présente plusieurs perforations (8) dirigées transversalement dans lesquelles sont insérées des chevilles de coeur (9) munies de ressorts (10), qui coopèrant, par l'intermédiaire de chevilles intermédiaires interchangeables (17), avec des dents (30) prévues dans la clé, pour la rotation du cylindre tournant.

3. Serrure à cylindre avec clé selon les revendications 1 et 2, caractérisée en ce qu'entre le cylindre tournant (3) et le bec de fermeture (19) est disposée une pièce d'accouplement (18) qui, seulement lorsque la clé (20) a été insérée, établit, par l'intermédiaire d'un levier d'engagement (21), une liaison assistée et rigide entre le cylindre tournant (3) et le bec de fermeture (19).

4. Serrure à cylindre avec clé selon l'une quelconque des revendications 1 à 3, caractérisée en ce que les chevilles intermédiaires sont guidées dasn une baguette (16) qui, après dévissage d'une cheville de retenue (13), peut être retirée du corps de cylindre de fermeture (1) en même tempsque le cylindre tournant (3).

5. Serrure à cylindre avec clé selon l'une quelconque des revendications 1 à 4, caractérisé en ce que les dents (30) de la clé (20), qui coopèrent avec les chevilles intermédiaires interchangeables (17), sont insérées de façon interchangeable et permutable dans une baguette de logement (29) que l'on introduit dans la crête supérieure (28) de la clé (20), et qui est retenue et fixée dans la clé (20) par une goujon (31).

6. Serrure à cylindre avec clé selon une ou plusieurs des revendications précédentes, caractérisée en ce que les dispositifs électriques sont formées de résistances miniatures (22) disposées dans le corps creux de la clé (20), qui sont glissées de façon interchangeable et permutable sur une baguette porteuse (24) et qui, en même temps que que celle-ci, sont insérées dans le corps de la clé (20) et retenues et fixées par le goujon (31).

7. Serrure à cylindre avec clé selon la revendication 6 caractérisée en ce que les résistances miniatures (22) présentent des broches de contact qui dépassent un peu la baguette porteuse (24) et coopèrent avec ces contacts complémentaires 625) solidaires du corps. Guidés élastiquement et avec isolation dans des rainures.

8. Serrure à cylindre avec clé selon une ou plusieurs des revendications 1 à 5, caractérisée en ce que les dispositifs électriques sont formés d'inductances, de capacités ou de semi-conducteurs qui sont glissés de façon interchangeable et permutable dans le corps de la clé (20) sur une baguette porteuse (24).

9. Serrure cylindrique avec clé selon une ou plusieurs des revendications précédentes, caractérisée en ce que dans le cylindre tournant (3), une broche en acier trempé (12) est disposée comme sécurité supplémentaire contre le perçage.

10. Serrure cylindrique avec clé selon une ou plusieurs des revendications précédentes, caractérisée en ce que le bouton tournant (6) est formé de métal dur ou est muni d'un capuchon en métal dur ou en acier trempé.

11. Serrure cylindrique avec clé selon une ou plusieurs des revendications précédentes, caractérisée en ce que les dents interchangeables (30), les chevilles intermédiaires (17) et/ou les dispositifs électriques (22) sont convenablement marqués pour déterminer le code.

12. Serrure cylindrique avec clé selon une ou plusieurs des revendications précédentes/carac- térisés en ce que dans le conduit de clé, de préférence à l'extrémité frontale, est prévu un interrupteur électrique servant à déclencher des signaux de commande quelconques.
